# EUROPÄISCHE PATENTANMELDUNG

(11) **EP 4 596 803 A1**
(43) Veröffentlichungstag der Anmeldung: **06.08.2025**
(21) Anmeldenummer: 24215034.0
(22) Anmeldetag: 25.11.2024
(51) Int. Cl.: E04B 1/00, E04B 1/76, E04H 9/02

(54) **BAUWERK UND THERMISCH ISOLIERENDES BAUELEMENT**

(30) Priorität: 30.01.2024 FR 2400866
(71) Anmelder: Leviat AG, 3250 Lyss (CH)
(72) Erfinder: Hollerbuhl, Lutz, 06526 Sangerhausen (DE); De Vrieze, Nicolas, 1851 Humbeek (BE)
(74) Vertreter: Reinhardt, Annette

(57) **Zusammenfassung**

Ein thermisch isolierendes Bauelement (10) umfasst einen Isolierkörper (11), der zwei Längsseiten (12, 13) aufweist, und kraftübertragende Elemente (16, 17, 29), die an den Längsseiten (12, 13) aus dem Isolierkörper (11) ragen. Der Isolierkörper (11) weist eine Oberseite (14) und eine Unterseite (15) sowie eine Längsmittelachse (22) auf, die zwischen den Längsseiten (12, 13) und zwischen der Oberseite (14) und der Unterseite (15) verläuft. Das thermisch isolierende Bauelement (10) weist eine Querrichtung (27) auf, die sich senkrecht zur Längsmittelachse (22) und durch die Längsseiten (12, 13) erstreckt, und eine Hochrichtung (26), die senkrecht zur Längsmittelachse (22) und senkrecht zur Querrichtung (27) verläuft. Das thermisch isolierende Bauelement (10) weist mindestens zwei kraftübertragende Elemente (16, 17) auf, die ein Paar (23, 24, 25) bilden und die jeweils einen im Isolierkörper (11) geneigt verlaufenden Abschnitt (20, 21) aufweisen, wobei die beiden geneigt verlaufenden Abschnitte (20, 21) des Paars (23, 24, 25) gegensinnig zueinander geneigt sind. Jeder geneigt verlaufende Abschnitt (20, 21) schließt bei Blickrichtung in Hochrichtung (26) mit der Längsmittelachse (22) einen Neigungswinkel (α) ein, der mindestens 30° und höchstens 75° beträgt. Es sind mindestens zwei derartige Paare (23, 24, 25) von kraftübertragenden Elementen (16, 17) vorgesehen. Ein Bauwerk (1) weist ein thermisch isolierendes Bauelement (10) auf.

## Beschreibung

Die Erfindung betrifft ein thermisch isolierendes Bauelement der im Oberbegriff des Anspruchs 1 angegebenen Gattung sowie ein Bauwerk.

Aus der EP 1 832 690 B1 geht ein thermisch isolierendes Bauelement hervor, das zur Aufnahme von Erdbebenkräften ausgebildet ist. Hierzu wird dieses thermisch isolierende Bauelement mit weiteren, zur Aufnahme der üblichen Belastungen ausgebildeten thermisch isolierenden Bauelementen kombiniert. Das zur Aufnahme von Erdbebenkräften ausgebildete thermisch isolierende Bauelement weist Zugstäbe in einer unteren Hälfte des Isolierkörpers auf.

Der Erfindung liegt die Aufgabe zugrunde, ein thermisch isolierendes Bauelement der gattungsgemäßen Art mit verbesserten Eigenschaften anzugeben. Eine weitere Aufgabe der Erfindung besteht darin, ein Bauwerk mit vorteilhaften Eigenschaften anzugeben.

Diese Aufgabe wird bezüglich des thermisch isolierenden Bauelements durch ein thermisch isolierendes Bauelement mit den Merkmalen des Anspruchs 1 gelöst. Bezüglich des Bauwerks wird die Aufgabe durch ein Bauwerk mit den Merkmalen des Anspruchs 11 gelöst.

Es hat sich gezeigt, dass im Erdbebenfall insbesondere auch Kräfte in Längsrichtung einer Trennfuge zwischen zwei Gebäudeteilen auftreten können. Zur Aufnahme dieser in Längsrichtung der Trennfuge wirkenden Kräfte ist ein Paar kraftübertragener Elemente vorgesehen, die jeweils einen im Isolierkörper geneigt verlaufenden Abschnitt aufweisen. Die beiden geneigt verlaufenden Abschnitte des Paars kraftübertragender Elemente sind dabei gegensinnig zueinander geneigt. Die geneigt verlaufenden Abschnitte verlaufen derart, dass jeder geneigt verlaufende Abschnitt bei Blickrichtung in Hochrichtung mit der Längsmittelachse einen Neigungswinkel einschließt, der mindestens 30° und höchstens 75° beträgt. Es ist vorgesehen, dass mindestens zwei derartige Paare von kraftübertragenden Elementen mit entsprechend geneigt verlaufenden Abschnitten vorgesehen sind.

Dadurch, dass die geneigt verlaufenden Abschnitte der kraftübertragenden Elemente bei Blickrichtung in Hochrichtung mit der Längsmittelachse den Neigungswinkel von mindestens 30° und höchstens 75° einschließen, können in Längsrichtung der Trennfuge wirkende Kräfte gut über das thermisch isolierende Bauelement übertragen werden.

Dadurch, dass mindestens zwei derartige Paare von kraftübertragenden Elementen vorgesehen sind, können bereits über ein erfindungsgemäßes thermisch isolierendes Bauelement vergleichsweise große in Längsrichtung der Trennfuge wirkende Kräfte, die insbesondere im Erdbebenfall wirken, übertragen werden. Dadurch kann die Anzahl thermisch isolierender Bauelemente für die Aufnahme von Erdbebenkräften vergleichsweise gering gehalten werden und es steht mehr Fugenlänge für die Anordnung von thermisch isolierenden Bauelementen zur Aufnahme der ohne Erdbeben herrschenden Kräfte zur Verfügung.

Die geneigt verlaufenden Abschnitte sind bezüglich einer Querrichtung des thermisch isolierenden Bauelements geneigt. Insbesondere sind die an den Längsseiten des Isolierkörpers aus dem Isolierkörper ragenden Abschnitte eines kraftübertragenden Elements mit geneigtem Abschnitt in Längsrichtung des Isolierkörpers zueinander versetzt. Aufgrund der gegensinnigen Neigung sind aus dem Isolierkörper ragenden Abschnitte der kraftübertragenden Elemente eines Paars insbesondere in Richtung der Längsmittelachse in Gegenrichtung zueinander versetzt. Insbesondere verlaufen ein Verankerungsabschnitt eines kraftübertragenden Elements, der an einer ersten Längsseite des Isolierkörpers aus dem Isolierkörper ragt, und der Verankerungsabschnitt des anderen kraftübertragenden Elements dieses Paars, der an der anderen, zweiten Längsseite des Isolierkörpers aus dem Isolierkörper ragt, zumindest teilweise auf einer Geraden.

Insbesondere sind die geneigt verlaufenden Abschnitte eines Paars von kraftübertragenden Elementen bei Blickrichtung in Hochrichtung spiegelsymmetrisch zu einer in Querrichtung des thermisch isolierenden Bauelements verlaufenden Spiegelebene ausgebildet. Dadurch können wechselnde Beanspruchungen in Längsrichtung der Trennfuge gut aufgenommen werden.

Insbesondere definiert die Unterseite des Isolierkörpers eine Ebene. Die Ebene, die die Unterseite des Isolierkörpers definiert, entspricht insbesondere einer ebenen, horizontalen Fläche, auf die der Isolierkörper aufgestellt werden kann. Insbesondere verläuft die Unterseite des Isolierkörpers eben und liegt in der Ebene. Auch eine Gestaltung der Unterseite des Isolierkörpers, die von einer Ebene abweicht, kann jedoch vorgesehen sein. Die Querrichtung und die Längsmittelachse verlaufen insbesondere parallel zu der Ebene und die Hochrichtung verläuft senkrecht zu der Ebene. Jeder geneigt verlaufende Abschnitt eines kraftübertragenden Elements ist zu einer Mittelebene des Isolierkörpers insbesondere um weniger als 10° geneigt. Bevorzugt verläuft jeder geneigt verlaufende Abschnitt eines kraftübertragenden Elements zu der Mittelebene des Isolierkörpers parallel. Die Mittelebene des Isolierkörpers ist dabei eine Ebene, die die Längsmittelachse enthält und die parallel zur Querrichtung verläuft. Insbesondere verläuft die Mittelebene parallel zu der Ebene, die durch die Unterseite des Isolierkörpers definiert ist. Die geneigt verlaufenden Abschnitte sind in Einbaulage insbesondere zu einer vertikalen Ebene, die senkrecht zur Längsmittelachse verläuft, geneigt. Insbesondere sind die geneigt verlaufenden Abschnitte in Einbaulage in einer horizontalen Ebene angeordnet.

Die beiden geneigt verlaufenden Abschnitte der kraftübertragenden Elemente eines Paars sind insbesondere nahe aneinander angeordnet. Insbesondere weisen die geneigt verlaufenden Abschnitte der kraftübertragenden Elemente eines Paars einen Abstand von höchstens 1 cm zueinander auf. Insbesondere sind die kraftübertragenden Elemente eines Paars nicht zueinander beabstandet, sondern berühren sich an mindestens einer Stelle. Insbesondere berühren sich die beiden geneigt verlaufenden Abschnitte der kraftübertragenden Elemente des Paars.

Insbesondere bildet mindestens ein an einer Längsseite aus dem Isolierkörper ragender Abschnitt eines kraftübertragenden Elements einen Verankerungsabschnitt. Insbesondere ist der Verankerungsabschnitt dazu vorgesehen, in das angrenzende Gebäudeteil einbetoniert zu werden. Insbesondere ist mindestens ein Verankerungsabschnitt mindestens eines kraftübertragenden Elements eines Paars abgebogen ausgebildet. Dadurch ist es möglich, den Verankerungsabschnitt auch in einer senkrecht stehenden Wand mit vergleichsweise geringer Erstreckung in Querrichtung des thermisch isolierenden Bauelements sicher zu verankern.

Insbesondere weisen beide kraftübertragende Elemente eines Paars einen abgebogen ausgebildeten Verankerungsabschnitt auf. Insbesondere liegen die beiden abgebogen ausgebildeten Verankerungsabschnitte bei Blickrichtung in Hochrichtung zumindest teilweise in Überdeckung zueinander. Dadurch kann auf einfache Weise eine gute Verankerung und eine gute Einleitung der zu übertragenden Kräfte in das Gebäudeteil erreicht werden. Insbesondere liegen parallel zur Längsmittelachse des Isolierkörpers verlaufende Abschnitte der kraftübertragenden Elemente in Überdeckung zueinander.

Die beiden kraftübertragenden Elemente können separat voneinander ausgebildet werden. Aufgrund der in Überdeckung zueinander liegenden Verankerungsabschnitte können die Verankerungsabschnitte nach Art einer Schlaufe verlaufen und so den Beton des Gebäudeteils gut für die Krafteinleitung aktivieren.

Insbesondere weist der Isolierkörper eine Querebene auf, die senkrecht zur Längsmittelachse durch den geometrischen Mittelpunkt des Isolierkörpers verläuft. Der geometrische Mittelpunkt liegt auf der Mitte der Breite, der Höhe und der Länge des Isolierkörpers. Insbesondere weisen das freie Ende des abgebogen ausgebildeten Verankerungsabschnitts und eine auf der gleichen Seite der Querebene angeordnete Außenseite des Verankerungsabschnitts des anderen kraftübertragenden Elements des Paars einen Abstand von weniger als 5 cm zueinander auf. Der Abstand ist dabei bei Blickrichtung in Hochrichtung parallel zur Längsmittelachse gemessen.

Die Außenseite ist der bei Blickrichtung in Hochrichtung am weitesten von der Längsmittelachse entfernte Bereich des Verankerungsabschnitts auf der Seite der Querebene, auf der das freie Ende liegt, zu dem der Abstand gemessen wird. Der Abstand ist insbesondere gleich null. Insbesondere endet das freie Ende in dem Bereich, in dem ein in Querrichtung verlaufender Abschnitt des Verankerungsabschnitts des anderen kraftübertragenden Elements verläuft. Insbesondere liegen beide Verankerungsabschnitte zwischen zwei in Querrichtung und Hochrichtung des thermisch isolierenden Bauelements verlaufenden gedachten Ebenen, wobei die Verankerungsabschnitte die Ebenen berühren, jedoch insbesondere nicht oder nur geringfügig überragen. Insbesondere ragen die freien Enden der Verankerungsabschnitte bis an oder bis nahe an die beiden Ebenen. Dadurch ergibt sich eine kompakte Gestaltung bei guter Krafteinleitung in das zugeordnete Gebäudeteil. Dadurch, dass die Verankerungsabschnitte nur einen geringen Platzbedarf aufweisen, ist eine Integration in weitere Bewehrungen des entsprechenden Gebäudeteils auf einfache Weise möglich.

Der Isolierkörper weist insbesondere eine Mittelebene auf, die die Längsmittelachse enthält und die parallel zur Querrichtung verläuft. Es ist insbesondere vorgesehen, dass ein Paar von kraftübertragenden Elementen zwischen der Mittelebene und der Oberseite des Isolierkörpers angeordnet ist und dass ein anderes Paar von kraftübertragenden Elementen zwischen der Mittelebene und der Unterseite des Isolierkörpers angeordnet ist.

Dadurch ist eine vorteilhafte Übertragung der im Erdbebenfall wirkenden Kräfte zwischen den beiden angrenzenden Gebäudeteilen gewährleistet.

Die kraftübertragenden Elemente sind insbesondere als Stäbe ausgebildet. Die Stäbe haben insbesondere einen runden Querschnitt. Auch andere Querschnittsformen können jedoch vorteilhaft sein. Die kraftübertragenden Elemente weisen einen Durchmesser auf. Bei Stäben mit von der Kreisform abweichender Querschnittsform wird als Durchmesser des Stabs der Durchmesser eines Kreises, dessen Fläche der Querschnittsfläche des Stabs entspricht, betrachtet.

Der Abstand benachbarter Paare von kraftübertragenden Elementen mit geneigten Abschnitten ist insbesondere vergleichsweise klein. Der Abstand benachbarter Paare von kraftübertragenden Elementen mit geneigten Abschnitten entspricht insbesondere höchstens dem 4fachen, insbesondere höchstens dem 3fachen des Durchmessers eines der kraftübertragenden Elemente der Paare, zwischen denen der Durchmesser gemessen ist.

Insbesondere ist zwischen den beiden Paaren kraftübertragender Elemente mindestens ein weiteres kraftübertragendes Element angeordnet.

In einer Ausführungsvariante ist vorgesehen, dass das mindestens eine weitere kraftübertragende Element im Isolierkörper um höchstens 10° zur Querrichtung geneigt verläuft. Insbesondere verläuft das mindestens eine weitere kraftübertragende Element im Isolierkörper in Querrichtung.

Das weitere kraftübertragende Element kann beispielsweise ein Zugstab oder ein Druckstab sein.

Insbesondere sind mindestens zwei weitere kraftübertragende Elemente vorgesehen, die außerhalb des Isolierkörpers über einen Verbindungsabschnitt miteinander verbunden sind. Insbesondere sind die zwei weiteren kraftübertragenden Elemente mit dem Verbindungsabschnitt einstückig ausgebildet und durch einen gemeinsamen, gebogenen Bewehrungsstab gebildet. Der Verbindungsabschnitt ist insbesondere nach Art einer Schlaufe bzw. bogenförmig ausgebildet.

Alternativ oder zusätzlich ist vorgesehen, dass das mindestens eine weitere, kraftübertragende Element mindestens ein Paar von kraftübertragenden Elementen mit geneigten Abschnitten umfasst. Demnach sind zumindest zwei weitere kraftübertragende Elemente vorgesehen.

Insbesondere sind in einem oberen Bereich und einem unteren Bereich des Isolierkörpers ausschließlich kraftübertragende Elemente mit einem geneigten Abschnitt vorgesehen. Der Isolierkörper weist insbesondere eine in Hochrichtung gemessene Höhe auf. Bezogen auf die Höhe weist der Isolierkörper ein an die Unterseite angrenzendes unteres Drittel, ein an die Oberseite angrenzendes oberes Drittel sowie ein zwischen dem oberen Drittel und dem unteren Drittel angeordnetes mittleres Drittel auf. Die drei Drittel des Isolierkörpers ergeben sich, wenn der Isolierkörper gedanklich parallel zur Längsmittelachse und zur Querrichtung in drei gleich hohe Teile geteilt wird. Insbesondere schließen in dem oberen Drittel und dem unteren Drittel alle im Isolierkörper verlaufenden Abschnitte der kraftübertragenden Elemente zumindest über einen Teil ihrer Länge, insbesondere über ihre gesamte im Isolierkörper verlaufende Länge, mit der Querrichtung einen Winkel von mindestens 30° ein. Die kraftübertragenden Elemente im oberen und unteren Drittel sind demnach mit einem geneigten Abschnitt versehen, wobei der geneigte Abschnitt sowohl eine Neigung bei Blickrichtung in Hochrichtung als auch alternativ oder zusätzlich eine Neigung bei Blickrichtung in Längsrichtung zur Querrichtung aufweisen kann. Insbesondere sind die geneigten Abschnitte im oberen und im unteren Drittel bei Blickrichtung in Hochrichtung um den Winkel von mindestens 30° zur Querrichtung geneigt.

In dem oberen Drittel und in dem unteren Drittel sind insbesondere keine Zugstäbe oder Druckstäbe, die in Querrichtung verlaufen, im Isolierkörper angeordnet.

Für ein Bauwerk, das ein erstes Gebäudeteil, ein zweites Gebäudeteil und eine Trennfuge zwischen dem ersten und dem zweiten Gebäudeteil aufweist, ist vorgesehen, dass das erste und das zweite Gebäudeteil über ein thermisch isolierendes Bauelement verbunden sind. Ein Isolierkörper des thermisch isolierenden Bauelements ist in der Trennfuge angeordnet.

Insbesondere ist die Trennfuge an einer Innenseite des Bauwerks angeordnet. Insbesondere ist das erste Gebäudeteil eine Wand mit einer Innenseite und einer Außenseite, das zweite Gebäudeteil verläuft im Inneren des Bauwerks, und der Isolierkörper ist an der Innenseite des ersten Gebäudeteils angeordnet. Das zweite Gebäudeteil kann beispielsweise eine Gebäudedecke zwischen zwei Stockwerken des Bauwerks sein. Das zweite Gebäudeteil ist insbesondere kein an der Außenseite des Bauwerks angeordneter Balkon oder dergleichen. Insbesondere ist das zweite Gebäudeteil an mindestens drei Seiten, insbesondere umlaufend, mit einem oder mehreren ersten Gebäudeteilen verbunden. Das zweite Gebäudeteil ist insbesondere kein auskragendes oder freitragendes Gebäudeteil. Das thermisch isolierende Bauelement ist insbesondere für die Innendämmung von Gebäuden vorgesehen.

In alternativer Ausführung kann vorgesehen sein, dass das zweite Gebäudeteil an der Außenseite des Bauwerks verläuft und dass der Isolierkörper an der Außenseite des ersten Gebäudeteils angeordnet ist. Das zweite Gebäudeteil kann in diesem Fall insbesondere ein auskragendes Bauwerksteil sein. Insbesondere ist das zweite Gebäudeteil ein Balkon.

Insbesondere verläuft die Längsmittelachse des Isolierkörpers in Längsrichtung der Trennfuge. Insbesondere ist die Hochrichtung des thermisch isolierenden Bauelements in vertikaler Richtung ausgerichtet. Die Oberseite des Isolierkörpers ist insbesondere oberhalb der Unterseite des Isolierkörpers angeordnet. Bei Blickrichtung in Hochrichtung überdecken sich die Oberseite und die Unterseite insbesondere zumindest teilweise, insbesondere vollständig. Eine teilweise Überdeckung ist insbesondere dann gegeben, wenn der Isolierkörper schräg angeordnet ist.

Die kraftübertragenden Elemente mit geneigten Abschnitten eines Paars, insbesondere aller Paare, verlaufen insbesondere parallel zu einer Oberseite eines der Gebäudeteile, insbesondere zur Oberseite des zweiten Gebäudeteils. Die kraftübertragenden Elemente mit geneigten Abschnitten eines Paars, insbesondere aller Paare, verlaufen insbesondere parallel zu einer Mittelebene des Bauelements.

Ausführungsbeispiele der Erfindung werden im Folgenden anhand der Zeichnung erläutert. Es zeigen:
- Fig. 1: eine schematische, perspektivische Darstellung eines Ausschnitts eines Bauwerks mit einem thermisch isolierenden Bauelement, wobei alle dargestellten Elemente durchsichtig dargestellt sind,
- Fig. 2: eine schematische Seitenansicht der Anordnung aus Fig. 1, wobei alle dargestellten Elemente durchsichtig dargestellt sind,
- Fig. 3: eine schematische Draufsicht der Anordnung aus Fig. 1 in Richtung des Pfeils III in Fig. 2, wobei alle dargestellten Elemente durchsichtig dargestellt sind,
- Fig. 4 und Fig. 5: perspektivische Darstellungen des thermisch isolierenden Bauelements,
- Fig. 6: eine Seitenansicht des thermisch isolierenden Bauelements,
- Fig. 7: eine Seitenansicht in Richtung des Pfeils VII in Fig. 6,
- Fig. 8: eine Draufsicht in Richtung des Pfeils VIII in Fig. 6,
- Fig. 9: eine schematische, perspektivische Darstellung eines Ausschnitts eines alternativen Ausführungsbeispiels eines Bauwerks mit einem thermisch isolierenden Bauelement, wobei alle dargestellten Elemente durchsichtig dargestellt sind,
- Fig. 10: eine schematische Seitenansicht der Anordnung aus Fig. 9, wobei alle dargestellten Elemente durchsichtig dargestellt sind,
- Fig. 11: eine schematische Draufsicht der Anordnung aus Fig. 9 in Richtung des Pfeils XI in Fig. 10, wobei alle dargestellten Elemente durchsichtig dargestellt sind,
- Fig. 12 und Fig. 13: perspektivische Darstellungen des thermisch isolierenden Bauelements aus den Fig. 9 bis 11,
- Fig. 14: eine Seitenansicht des thermisch isolierenden Bauelements aus den Fig. 12 und 13,
- Fig. 15: eine Seitenansicht in Richtung des Pfeils XV in Fig. 14,
- Fig. 16: eine Seitenansicht in Richtung des Pfeils XVI in Fig. 14,
- Fig. 17: eine schematische, perspektivische Darstellung eines Ausschnitts eines alternativen Ausführungsbeispiels eines Bauwerks mit einem thermisch isolierenden Bauelement, wobei alle dargestellten Elemente durchsichtig dargestellt sind,
- Fig. 18: eine schematische Seitenansicht der Anordnung aus Fig. 17, wobei alle dargestellten Elemente durchsichtig dargestellt sind,
- Fig. 19: eine schematische Draufsicht der Anordnung aus Fig. 17 in Richtung des Pfeils XIX in Fig. 18, wobei alle dargestellten Elemente durchsichtig dargestellt sind,
- Fig. 20 und Fig. 21: perspektivische Darstellungen des thermisch isolierenden Bauelements aus den Fig. 17 bis 19,
- Fig. 22: eine Seitenansicht des thermisch isolierenden Bauelements aus den Fig. 20 und 21,
- Fig. 23: eine Seitenansicht in Richtung des Pfeils XXIII in Fig. 22,
- Fig. 24: eine Seitenansicht eines weiteren Ausführungsbeispiels eines thermisch isolierenden Bauelements,
- Fig. 25: eine Seitenansicht in Richtung des Pfeils XXV in Fig. 24,
- Fig. 26 und Fig. 27: perspektivische Darstellungen von weiteren Ausführungsbeispielen von thermisch isolierenden Bauelementen,
- Fig. 28: eine schematische Draufsicht auf eine Ausführungsvariante der Anordnung aus Fig. 1 in Richtung des Pfeils III in Fig. 2, wobei alle dargestellten Elemente durchsichtig dargestellt sind,
- Fig. 29: eine schematische Seitenansicht einer weiteren Ausführungsvariante der Anordnung aus Fig. 1, wobei alle dargestellten Elemente durchsichtig dargestellt sind.

Fig. 1 zeigt schematisch ein Bauwerk 1, das ein erstes Gebäudeteil 2 und ein zweites Gebäudeteil 3 umfasst. Im Ausführungsbeispiel ist das erste Gebäudeteil 2 eine Wand. Das zweite Gebäudeteil 3 ist eine im Inneren des Bauwerks 1 verlaufende Gebäudedecke. Zwischen dem ersten Gebäudeteil 2 und dem zweiten Gebäudeteil 3 ist eine Trennfuge 4 gebildet. Die Trennfuge 4 ist von einer Innenseite 5 des ersten Gebäudeteils 2 begrenzt. Das erste Gebäudeteil 2 und das zweite Gebäudeteil 3 sind über ein thermisch isolierendes Bauelement 10 miteinander verbunden. Das thermisch isolierende Bauelement 10 umfasst einen Isolierkörper 11. Der Isolierkörper 11 ist mindestens teilweise in der Trennfuge 4 angeordnet. Das thermisch isolierende Bauelement 10 umfasst kraftübertragende Elemente 16, 17 und 29. Die kraftübertragenden Elemente 16, 17 und 29 sind jeweils in dem ersten Gebäudeteil 2 und dem zweiten Gebäudeteil 3 verankert. Über die kraftübertragenden Elemente 16, 17 und 29 des thermisch isolierenden Bauelements 10 sind die beiden Gebäudeteile 2 und 3 dadurch kraftübertragend miteinander verbunden.

Das thermisch isolierende Bauelement 10 dient zur Übertragung von im Erdbebenfall wirkenden Kräften zwischen den Gebäudeteilen 2 und 3 oder zur Übertragung außergewöhnlicher, in Längsrichtung 7 der Trennfuge 4 wirkender Horizontalbeanspruchungen. Das thermisch isolierende Bauelement 10 ist dazu vorgesehen, mit weiteren thermisch isolierenden Bauelementen kombiniert zu werden, deren Isolierkörper ebenfalls in der Trennfuge 4 anzuordnen sind. Hierzu können die weiteren thermisch isolierenden Bauelemente, die vorliegend nicht dargestellt sind, in Richtung einer Längsrichtung 7 der Trennfuge 4 angrenzend an das thermisch isolierende Bauelement 10 angeordnet werden. Die Isolierkörper der weiteren thermisch isolierenden Bauelemente und der Isolierkörper 11 des dargestellten isolierenden Bauelements 11 werden insbesondere aneinander anliegend in der Trennfuge 4 angeordnet.

Wie Fig. 1 zeigt, weisen die kraftübertragenden Elemente 16 erste Verankerungsabschnitte 18 und die kraftübertragenden Elemente 17 erste Verankerungsabschnitte 19 auf, die jeweils in das erste Gebäudeteil 2 ragen und die im Folgenden noch näher erläutert werden. Im zweiten Gebäudeteil 3 weisen die kraftübertragenden Elemente 16 und 17 und die weiteren kraftübertragenden Elemente 29 zweite Verankerungsabschnitte 32 auf. Die zweiten Verankerungsabschnitte 32 sind insbesondere als gerade Stäbe ausgebildet.

Der Isolierkörper 11 weist eine Längsmittelachse 22 auf, die in Fig. 2 gezeigt ist. Die Längsmittelachse 22 verläuft in Längsrichtung 7 der Trennfuge 4 in der Trennfuge 4. Der Isolierkörper 10 weist eine Hochrichtung 26 auf, die im Einbauzustand insbesondere in einer vertikalen Richtung 9, also in Wirkrichtung der Schwerkraft, angeordnet ist. Der Isolierkörper 10 weist eine Querrichtung 27 auf, die im Einbauzustand insbesondere in einer horizontalen Richtung 8 angeordnet ist.

Wie Fig. 2 zeigt, weist das erste Gebäudeteil 2 eine Außenseite 6 auf. Die Außenseite 6 ist insbesondere eine Außenseite des Bauwerks 1. An der Außenseite 6 oder durch die Außenseite 6 verlaufen keine kraftübertragenden Elemente 16, 17 oder 29.

Der Isolierkörper 11 weist eine Oberseite 14 auf, die insbesondere im Einbauzustand oben angeordnet ist. Der Isolierkörper 11 weist eine Unterseite 15 auf, die im Einbauzustand insbesondere unten angeordnet ist. Die Oberseite 14 des Isolierkörpers 11 ist bezogen auf die geodätische Höhe insbesondere oberhalb der Unterseite 15 des Isolierkörpers 11 angeordnet. Insbesondere liegen die Oberseite 14 und die Unterseite 15 bei Blickrichtung in Hochrichtung 26 zumindest teilweise, insbesondere vollständig in Überdeckung.

Der Isolierkörper 11 weist einander gegenüberliegende Längsseiten 12 und 13 auf. Die Längsseite 12 ist insbesondere an der Innenseite 5 des ersten Gebäudeteils 2 angeordnet.

Die gegenüberliegende Längsseite 13 ist insbesondere an dem zweiten Gebäudeteil 3 angeordnet. Die Längsseiten 12 und 13 des Isolierkörpers 11 sind die Seiten, an denen die kraftübertragenden Elemente 16, 17 und 29 aus dem Isolierkörper 11 ragen. Die Oberseite 14 und die Unterseite 15 weisen einen Abstand a zueinander auf. Im Ausführungsbeispiel verlaufen die Oberseite 14 und die Unterseite 15 parallel zueinander. Die Längsmittelachse 22 des Isolierkörpers verläuft zwischen den Längsseiten 12 und 13 und zwischen der Oberseite 14 und der Unterseite 15. Insbesondere verläuft die Längsmittelachse 22 mittig zwischen den Längsseiten 12 und 13 und mittig zwischen der Oberseite 14 und der Unterseite 15.

Die Querrichtung 27 des thermisch isolierenden Bauelements ist eine Richtung, die senkrecht zur Längsmittelachse 22 verläuft und die sich durch die Längsseiten 12 und 13 erstreckt. Die Querrichtung 27 verläuft insbesondere parallel zu einer gedachten Ebene 31. Die Ebene 31 ist durch die Unterseite 15 des Isolierkörpers 11 definiert. Insbesondere verläuft die Unterseite 15 vollständig in der Ebene 31. Die gedachte Ebene 31 ist die Ebene einer geraden, ebenen Fläche, auf die das thermisch isolierende Bauelement 10 mit seiner Unterseite 15 aufgestellt werden kann. Die Ebene 31 berührt die Unterseite 15 demnach, schneidet diese jedoch nicht. Die Ebene 31 ist auch in den Figuren 6 und 7 eingezeichnet. Die Hochrichtung 26 verläuft senkrecht zur Längsmittelachse 22 und senkrecht zur Querrichtung 27.

Jeweils ein kraftübertragendes Element 16 und ein kraftübertragendes Element 17 bilden ein Paar 23 bzw. 24. Im Ausführungsbeispiel sind genau zwei kraftübertragende Elemente 16 und zwei kraftübertragende Elemente 17 vorgesehen, die genau zwei Paare 23 und 24 von kraftübertragenden Elementen 16, 17 bilden.

Die kraftübertragenden Elemente 16 weisen einen geneigt verlaufenden Abschnitt 20 auf, der im Isolierkörper 11 angeordnet ist. Die kraftübertragenden Elemente 17 weisen einen geneigt verlaufenden Abschnitt 21 auf, der im Isolierkörper 11 angeordnet ist. Im Ausführungsbeispiel erstrecken sich die geneigt verlaufenden Abschnitte 20 und 21 vollständig durch den Isolierkörper 11. Alternativ kann vorgesehen sein, dass die geneigt verlaufenden Abschnitte 20 und 21 sich nur über einen Teil der Erstreckung des Isolierkörpers in Querrichtung 27 erstrecken.

Ein erstes kraftübertragendes Element 16 und ein erstes kraftübertragendes Element 17 bilden ein erstes Paar 23 von kraftübertragenden Elementen. Ein zweites kraftübertragendes Element 16 und ein zweites kraftübertragendes Element 17 bilden ein zweites Paar 24 von kraftübertragenden Elementen. Im Ausführungsbeispiel berühren sich die kraftübertragenden Elemente 16 und 17 eines Paars 23 bzw. 24. Auch ein geringer Abstand zwischen kraftübertragenden Elementen 16 und 17, insbesondere zwischen den geneigt verlaufenden Abschnitten 20 und 21 der kraftübertragenden Elemente 16 und 17 eines Paars 23 bzw. 24 kann vorgesehen sein. Der Abstand zwischen den kraftübertragenden Elementen 16 und 17 eines Paars 23 oder 24 beträgt insbesondere maximal 1 cm. Im Ausführungsbeispiel sind die weiteren kraftübertragenden Elemente 29 bezogen auf die Hochrichtung 26 zwischen den beiden Paaren 23 und 24 angeordnet, wie im Folgenden noch näher erläutert wird.

Die kraftübertragenden Elemente 16 und 17 der Paare 23 und 24 sind im Ausführungsbeispiel rund ausgebildet. Auch eine andere Querschnittsform der kraftübertragenden Elemente 16 und 17 kann vorteilhaft sein. Die kraftübertragenden Elemente 16 und 17 weisen einen Durchmesser d auf. Die beiden Paare 23 und 24 weisen einen Abstand e zueinander auf. Der Abstand e beträgt insbesondere weniger als das 4fache, insbesondere weniger als das 3fache des Durchmessers d. Weisen die kraftübertragenden Elemente 16 und 17 eine von der Kreisform abweichende Querschnittsform auf, so wird als Durchmesser d der Durchmesser eines flächengleichen runden Querschnitts betrachtet.

Wie Fig. 2 zeigt, weist der Isolierkörper 11 an seinen Längsseiten 12 und 13 jeweils benachbart zur Oberseite 14 und benachbart zur Oberseite 15 Vorsprünge 43 auf, die im Ausführungsbeispiel in das erste Gebäudeteil 2 und das zweite Gebäudeteil 3 ragen. Die Oberseite 14 und die Unterseite 15 verbinden die Längsseiten 12 und 13 benachbart zu den Vorsprüngen 43. Die Vorsprünge 43 sind insbesondere als parallel zur Längsmittelachse 22 verlaufende, durchgehende Stege ausgebildet. Die Vorsprünge 43 verlaufen parallel zu einer Mittelebene 38 des Isolierkörpers 11. Die Mittelebene 38 enthält die Längsmittelachse 22 und verläuft parallel zur Querrichtung 27.

Die kraftübertragenden Elemente 16 und 17 verlaufen parallel zur Mittelebene 38. Das zweite Gebäudeteil 3 weist eine Oberseite 54 auf. Die kraftübertragenden Elemente 16 und 17 verlaufen parallel zur Oberseite 54. Die kraftübertragenden Elemente 16 und 17 verlaufen jeweils in einer Ebene. In Fig. 2 ist exemplarisch die Ebene 48 des kraftübertragenden Elements 16 eingezeichnet, in der die Längsmittelachse des kraftübertragenden Elements 16 liegt. Die Ebene 48 verläuft parallel zur Mittelebene 38 und zur Oberseite 54.

An der Oberseite 15 und der Unterseite 14 kann Innendämmung 37 anschließen, die insbesondere an der Innenseite 5 des ersten Gebäudeteils festgelegt ist, wie in Fig. 1 schematisch mit gestrichelter Linie dargestellt ist.

In Fig. 3 sind die geneigt verlaufenden Abschnitte 20 und 21 der kraftübertragenden Elemente 16 und 17 im Einzelnen dargestellt. Wie Fig. 3 zeigt, ist der geneigt verlaufende Abschnitt 20 zur Längsmittelachse 22 des Isolierkörpers 11 um einen Neigungswinkel α geneigt. Der geneigt verlaufende Abschnitt 21 ist zur Längsmittelachse 22 um den gleichen Neigungswinkel α geneigt. Wie Fig. 3 zeigt, sind die Abschnitte 20 und 21 gegensinnig zueinander geneigt. Bei der in Fig. 3 dargestellten Blickrichtung in Hochrichtung 26 ist der geneigt verlaufende Abschnitt 20 zur Längsmittelachse 22 im Uhrzeigersinn um den Neigungswinkel α geneigt. Der Abschnitt 21 ist zur Längsmittelachse 22 entgegen dem Uhrzeigersinn um den Neigungswinkel α geneigt. Die Abschnitte 20 und 21 sind bei Blickrichtung in Hochrichtung 26 spiegelbildlich zu einer Querebene 51 angeordnet, die senkrecht zur Längsmittelachse 22 verläuft und in Hochrichtung 26 (Fig. 2) verläuft. Wie Fig. 3 zeigt, verlaufen die Abschnitte 20 und 21 im Isolierkörper 11 gerade und über ihre gesamte im Isolierkörper 11 verlaufende Länge um den Neigungswinkel α zur Längsmittelachse 22 geneigt. Die kraftübertragenden Elemente 16 und 17 verlaufen insbesondere vollständig spiegelbildlich zur Querebene 51.

Der Neigungswinkel α beträgt mindestens 30° und höchstens 75°. Der Neigungswinkel α beträgt insbesondere mindestens 30° und höchstens 60°, insbesondere mindestens 40° und höchstens 50°. Im Ausführungsbeispiel beträgt der Neigungswinkel α etwa 45°.

Die beiden weiteren kraftübertragenden Elemente 29 weisen bei Blickrichtung in Hochrichtung 26 im Isolierkörper 11 und in den an der zweiten Längsseite 13 aus dem Isolierkörper ragenden Verankerungsabschnitten 32 einen Abstand c auf. Die an der zweiten Längsseite 13 aus dem Isolierkörper 11 ragenden Verankerungsabschnitte 32 der kraftübertragenden Elemente 16 und 17 weisen zueinander einen Abstand b auf. Der Abstand b ist deutlich größer als der Abstand c. Insbesondere beträgt der Abstand b mindestens das 1,5fache des Abstands c. Insbesondere verlaufen auch die weiteren kraftübertragenden Elemente 29 spiegelbildlich zur Querebene 51.

Die Verankerungsabschnitte 32 der kraftübertragenden Elemente 16, 17 und 29 sind weitgehend gerade ausgebildet. Im ersten Gebäudeteil 2 weisen die kraftübertragenden Elemente 16 und 17 die Verankerungsabschnitte 18 und 19 auf, die jeweils abgebogen ausgebildet sind. Der Verankerungsabschnitt 18 weist einen in Querrichtung 27 verlaufenden Abschnitt 46 und einen parallel zur Längsmittelachse 22 verlaufenden Abschnitt 44 auf. Zwischen den Abschnitten 44 und 46 verläuft der Verankerungsabschnitt 18 gebogen. Der Verankerungsabschnitt 19 weist einen in Querrichtung 27 verlaufenden Abschnitt 47 und einen parallel zur Längsmittelachse 22 verlaufenden Abschnitt 45 auf. Zwischen den Abschnitten 45 und 47 verläuft der Verankerungsabschnitt 19 gebogen.

Bei Blickrichtung in Hochrichtung 26, also entsprechend der Ansicht in Fig. 3, weist der Abschnitt 46 eine Außenkante 49 auf. Die Außenkante 49 ist der am weitesten von der Querebene 51 entfernt liegende Bereich des Abschnitts 46. Der Abschnitt 47 weist bei Blickrichtung in Hochrichtung 26 eine Außenkante 50 auf. Die Außenkante 50 ist der am weitesten von der Querebene 51 entfernt liegende Bereich des Abschnitts 47.

Das kraftübertragende Element 16 weist ein freies Ende 33 auf. Das kraftübertragende Element 17 weist ein freies Ende 34 auf. In den an die freien Enden 33 und 34 angrenzenden Abschnitten 44 und 45 (siehe auch Fig. 4 und 5) verlaufen die Verankerungsabschnitte 18 und 19 parallel zur Längsmittelachse 22 des Isolierkörpers 11. Die Abschnitte 44 und 45 liegen bei Blickrichtung in Hochrichtung 26 teilweise in Überdeckung zueinander. Die Blickrichtung in Hochrichtung 26 entspricht der Ansicht in Fig. 3.

Wie Fig. 3 zeigt, ragt das freie Ende 33 bis an eine gedachte Ebene 35. Die gedachte Ebene 35 verläuft senkrecht zur Längsmittelachse 22. Die gedachte Ebene 35 liegt insbesondere an der Außenkante 50 des Abschnitts 47 des Verankerungsabschnitts 19 an. Der Verankerungsabschnitt 19 verläuft im Abschnitt 47 parallel zur Ebene 35. Das freie Ende 34 ragt bis an eine gedachte Ebene 36. Der Verankerungsabschnitt 18 verläuft über einen Teil seiner Länge parallel zur Ebene 36. Die Ebene 36 ist senkrecht zur Längsmittelachse 22 ausgerichtet. Der Verankerungsabschnitt 18 liegt im Abschnitt 46 mit seiner Außenkante 49 an der Ebene 36 an. Insbesondere liegen die Verankerungsabschnitte 18 und 19 vollständig zwischen den Ebenen 35 und 36. Die Anordnung der freien Enden 33 und 34 an den Ebenen 35 und 36 ist auch in Fig. 7 dargestellt.

Das freie Ende 33, 34 eines abgebogen ausgebildeten Verankerungsabschnitts 18, 19 eines kraftübertragenden Elements 16, 17 und der Verankerungsabschnitt 19, 18 des anderen kraftübertragenden Elements 17, 16 eines Paars 23, 24 weisen in Richtung der Längsmittelachse 22 einen Abstand von weniger als 5 cm zueinander auf. Im Ausführungsbeispiel weisen das freie Ende 33, 34 und der Abschnitt 47, 46 des Verankerungsabschnitts 19, 18 des anderen kraftübertragenden Elements 17, 16 des Paars 23, 24 keinen Abstand zueinander auf. Das freie Ende 33, 34 des abgebogenen Verankerungsabschnitts 18, 19 ragt demnach in Richtung der Längsmittelachse 22 nicht über das andere kraftübertragende Element 17, 16 des Paars 23, 24 hinaus.

Die Verankerungsabschnitte 32 und die Abschnitte 46 der kraftübertragenden Elemente 16 bzw. die Verankerungsabschnitte 32 und die Abschnitte 47 der kraftübertragenden Elemente 17 weisen bei Blickrichtung in Hochrichtung 26 jeweils einen parallel zur Längsmittelachse 22 gemessenen Versatz zueinander auf, der dem Abstand b der Verankerungsabschnitte 32 entspricht.

Wie Fig. 3 zeigt, weist der Isolierkörper 11 zwei einander gegenüberliegende Querseiten 28 auf. Die Längsmittelachse 22 ragt durch die Querseiten 28. Die Querseiten 28 erstrecken sich zwischen den Gebäudeteilen 2 und 3 und verbinden Unterseite 15 und Oberseite 14.

Die kraftübertragenden Elemente 29 sind über einen Verbindungsabschnitt 30 miteinander verbunden. Der Verbindungsabschnitt 30 bildet eine Schlaufe oder Biegung. Die kraftübertragenden Elemente 29 verlaufen mit Ausnahme des Verbindungsabschnitts 30 gerade und parallel zueinander. Die im Isolierkörper 11 verlaufenden Abschnitte 42 der kraftübertragenden Elemente 29, die in Fig. 3 dargestellt sind, verlaufen senkrecht zu einer Ebene, die die Längsmittelachse 22 enthält und die in Hochrichtung 26 verläuft. Die Abschnitte 42 sind als gerade Stäbe ausgebildet.

Wie Fig. 8 zeigt, ragen die kraftübertragenden Elemente 16, 17 und 29 an den Längsseiten 12 und 13 aus dem Isolierkörper 11.

Wie die Fig. 3, 4 und 5 zeigen, liegen die kraftübertragenden Elemente des Paars 23 und die kraftübertragenden Elemente 16 des Paars 24 bei Blickrichtung in Hochrichtung (Fig. 3) in Überdeckung zueinander.

Wie Fig. 6 zeigt, weist der Isolierkörper 11 eine Höhe h auf. Bezogen auf die Höhe weist der Isolierkörper 11 ein unteres Drittel 39, ein mittleres Drittel 40 und ein oberes Drittel 41 auf. Das erste Paar 23 von kraftübertragenden Elementen 16, 17 ist teilweise im oberen Drittel 41 angeordnet und das zweite Paar 24 von kraftübertragenden Elementen 16, 17 ist teilweise im unteren Drittel 39 angeordnet. Die weiteren kraftübertragenden Elemente 29 erstrecken sich ausschließlich im mittleren Drittel 40.

Der Isolierkörper 11 weist eine Mittelebene 38 auf. Im Ausführungsbeispiel schneidet die Mittelebene 38 die kraftübertragenden Elemente 29 mittig. Die kraftübertragenden Elemente 29 liegen demnach bezogen auf die Höhe h des Isolierkörpers 11 in der Mitte des Isolierkörpers 11.

Wie Fig. 6 zeigt, ist das erste Paar 23 kraftübertragender Elemente 16, 17 zumindest im Isolierkörper zwischen der Mittelebene 38 und der Oberseite 14 angeordnet. Das zweite Paar 24 kraftübertragender Elemente 16, 17 ist zumindest im Isolierkörper 11 zwischen der Mittelebene 38 und der Unterseite 15 angeordnet. Die Anordnung bezieht sich dabei auf die Hochrichtung 26.

Die Fig. 9 bis 16 zeigen ein Ausführungsbeispiel, dessen Gestaltung im Wesentlichen der des Ausführungsbeispiels aus den Fig. 1 bis 8 entspricht. Gleiche Bezugszeichen bezeichnen in allen Ausführungsbeispielen einander entsprechende Elemente. Das Ausführungsbeispiel nach Fig. 9 bis 16 unterscheidet sich in der Gestaltung des Isolierkörpers 11 vom vorangegangenen Ausführungsbeispiel. Der Isolierkörper 11 liegt beim Ausführungsbeispiel nach Fig. 9 bis 16 am ersten Gebäudeteil 2, nämlich an der Innenseite 5 des ersten Gebäudeteils 2, sowie am Gebäudeteil 3 an. Der Isolierkörper 11 weist keine Vorsprünge 43 auf, die in die Gebäudeteile 2 und 3 einragen. Zwischen dem Isolierkörper 11 und den Gebäudeteilen 2 und 3 ist jeweils eine flächige Anlage gebildet.

Die Fig. 17 bis 25 zeigen ein Ausführungsbeispiel, bei dem zwischen dem ersten Paar 23 kraftübertragender Elemente und dem zweiten Paar 24 kraftübertragender Elemente ein drittes Paar 25 kraftübertragender Elemente 16, 17 angeordnet ist. Die Mittelebene 38 verläuft im Bereich des dritten Paars 25 kraftübertragender Elemente 16 und 17. Weitere kraftübertragende Elemente 29, die im Isolierkörper 11 senkrecht zu einer Ebene verlaufen, die die Längsmittelachse 22 enthält und in Hochrichtung 26 verläuft, sind nicht vorgesehen.

Die kraftübertragenden Elemente 16 und 17 aller drei Paare 23, 24, 25 verlaufen insbesondere parallel zur Mittelebene 38. Insbesondere verlaufen die kraftübertragenden Elemente 16 und 17 parallel zur Oberseite 54 des zweiten Gebäudeteils 3.

Die kraftübertragenden Elemente 16 und 17 des dritten Paars 25 sind insbesondere entsprechend der kraftübertragenden Elemente 16 und 17 der beiden anderen Paare 23 und 24 kraftübertragender Elemente 16, 17 ausgebildet.

Benachbarte Paare 23, 24, 25 weisen zueinander einen Abstand e auf. Die Paare 23 und 25 weisen einen Abstand e zueinander auf. Die Paare 24 und 25 weisen einen Abstand e zueinander auf, der dem Abstand e zwischen den Paaren 23 und 25 entsprechen oder von diesem abweichen kann. Der Abstand e benachbarter Paare 23, 25 bzw. 24, 25 beträgt insbesondere höchstens das 4fache, insbesondere höchstens das 3fache des Durchmessers d eines kraftübertragenden Elements 16 oder 17. Sind drei oder mehr Paare 23, 24, 25 vorgesehen, beträgt der Abstand e insbesondere höchstens das 2fache des Durchmessers d eines kraftübertragenden Elements 16 oder 17.

Wie Fig.19 schematisch zeigt, liegen die kraftübertragenden Elemente 16 aller drei Paare 23, 24, 25 bei Blickrichtung in Hochrichtung 26 deckungsgleich übereinander. Entsprechend liegen die kraftübertragenden Elemente 17 der drei Paare 23, 24, 25 bei Blickrichtung in Hochrichtung 26 deckungsgleich übereinander. Die Verankerungsabschnitte 18 und 19 sind für alle drei Paare 23, 24, 25 identisch und liegen, wie die Fig. 19, 20 und 21 zeigen, deckungsgleich übereinander.

Wie Fig. 22 zeigt, ist das dritte Paar 25 im mittleren Drittel 40 des Isolierkörpers 11 angeordnet, das erste Paar 23 ragt ins obere Drittel 41 und das zweite Paar 24 ragt ins untere Drittel 39.

Beim Ausführungsbeispiel nach Fig. 17 bis 23 weist der Isolierkörper 11 Längskanten 43 auf. Die Fig. 24 und 25 zeigen eine alternative Ausführung mit einem Isolierkörper 11, der keine Längskanten 43 aufweist. Die Gestaltung der kraftübertragenden Elemente 16 und 17 sowie deren paarweise Anordnung entspricht der des vorangegangenen Ausführungsbeispiels, auf dessen Beschreibung hierzu verwiesen wird.

Die Fig. 26 und 27 zeigen für beide Gestaltungen des Isolierkörpers eine alternative Gestaltung der Verankerungsabschnitte der kraftübertragenden Elemente 16 und 17. Beim Ausführungsbeispiel nach Fig. 26 und beim Ausführungsbeispiel nach Fig. 27 sind alle Verankerungsabschnitte 32 von kraftübertragenden Elementen 16 und 17 gerade ausgebildet. Verankerungsabschnitte mit abgebogen ausgebildeten Enden sind bei diesen Ausführungsbeispielen nicht vorgesehen. Die Ausführungen nach Fig. 26 und Fig. 27 eignen sich insbesondere dann, wenn an der Außenseite 6 des ersten Gebäudeteils 2 (Fig. 1) ein weiteres Gebäudeteil wie beispielsweise ein auskragender Balkon oder dergleichen anschließt.

Fig. 28 zeigt eine Ausführungsvariante der Gestaltung der Verankerungsabschnitte 18 und 19. Bezüglich nicht näher beschriebener Elemente entspricht das Ausführungsbeispiel aus Fig. 28 dem Ausführungsbeispiel nach Fig. 1 bis 8, auf deren Beschreibung verwiesen wird. Das freie Ende 33 ragt über die Ebene 35 hinaus. Das freie Ende 33 weist zur Querebene 51 einen größeren Abstand auf als die Außenkante 50. Bei der in Fig. 28 dargestellten Blickrichtung in Hochrichtung 26 weist das freie Ende 33 zur Ebene 35, in der die Außenkante 50 liegt, einen Abstand f auf. Der Abstand f ist insbesondere kleiner als 5 cm, insbesondere kleiner als 3 cm.

Die Außenkante 49 liegt in der Ebene 36. Das freie Ende 34 ragt insbesondere über die Ebene 36 hinaus und weist zu dieser einen nicht eingezeichneten Abstand f auf. Der Abstand ist insbesondere gleich groß wie der Abstand f des freien Endes 33 zur Ebene 35.

In alternativer Ausführung kann der Abstand eines oder beider freier Enden 33, 34 zur Querebene 51 kleiner als der Abstand der auf der gleichen Seite der Querebene 51 angeordneten Außenseite 49, 50 des anderen Verankerungsabschnitts 19, 18 sein. Dies ist in Fig. 28 mit gestrichelter Linie eingezeichnet. Das freie Ende 33, 34 weist zur zugeordneten Außenseite 49, 50 bzw. zur zugeordneten Ebene 34, 35 einen Abstand f auf, der insbesondere kleiner als 5 cm, insbesondere kleiner als 3 cm ist.

Insbesondere sind die Verankerungsabschnitte 18 und 19 spiegelsymmetrisch zur Querebene 51 ausgebildet.

Die Abstände f, f sind parallel zur Längsmittelachse 22 bei Blickrichtung in Hochrichtung 26 gemessen.

Die gezeigte Gestaltung eines thermisch isolierenden Bauelements 10 ist insbesondere für die Anordnung an der Innenseite 5 eines Gebäudeteils vorgesehen. Alternativ kann auch eine Anordnung an einer Außenseite 6 eines Gebäudeteils 2 vorgesehen sein. Dies kann insbesondere dann vorteilhaft sein, wenn ein auskragendes Gebäudeteil wie beispielsweise ein Balkon an der Außenseite eines Gebäudeteils 2 anzuschließen ist. Dies ist in Fig. 29 gezeigt. Das erste Gebäudeteil 2 ist als Wand ausgebildet und weist die Innenseite 5 und die Außenseite 6 auf. Das zweite Gebäudeteil 3 verläuft an der Außenseite des Bauwerks 1. Das zweite Gebäudeteil 3 kann insbesondere ein an der Außenseite des Bauwerks 1 angeordneter Balkon oder dergleichen sein. Der Isolierkörper 11 verläuft an der Außenseite 6 des ersten Gebäudeteils 2 in der Trennfuge 4. An der Außenseite 6 des ersten Gebäudeteils 2 ist eine Außendämmung 53 angebracht, die insbesondere die Trennfuge 4 überdeckt.

Bei allen Ausführungsbeispielen ist der Isolierkörper 11 des Bauelements 10 in der Trennfuge 4 angeordnet.

In den schematischen Figuren sind vorliegend alle Bauteile durchsichtig gezeichnet. An einigen Stellen sind Querschnitte der Elemente, insbesondere Querschnitte der kraftübertragenden Elemente, eingezeichnet.

Alle kraftübertragenden Elemente sind insbesondere als Bewehrungsstäbe ausgebildet. Die Bewehrungsstäbe bestehen insbesondere aus Metall, insbesondere aus Stahl.

Die erfindungsgemäßen thermisch isolierenden Bauelemente dienen insbesondere zur Übertragung von Erdbebenlasten oder von außergewöhnlichen Horizontalbeanspruchungen in Fugenlängsrichtung.

## Patentansprüche

1. Thermisch isolierendes Bauelement umfassend einen Isolierkörper (11), der zwei einander gegenüberliegende Längsseiten (12, 13) aufweist, wobei das thermisch isolierende Bauelement (10) kraftübertragende Elemente (16, 17, 29) aufweist, die an den Längsseiten (12, 13) aus dem Isolierkörper (11) ragen, wobei der Isolierkörper (11) eine Oberseite (14) und eine Unterseite (15) aufweist, die in einem Abstand (a) zueinander angeordnet sind und die die Längsseiten (12, 13) verbinden, wobei der Isolierkörper (11) eine Längsmittelachse (22) aufweist, die zwischen den Längsseiten (12, 13) und zwischen der Oberseite (14) und der Unterseite (15) verläuft, wobei das thermisch isolierende Bauelement (10) eine Querrichtung (27) aufweist, die sich senkrecht zur Längsmittelachse (22) und durch die Längsseiten (12, 13) erstreckt, wobei das thermisch isolierende Bauelement (10) eine Hochrichtung (26) aufweist, die senkrecht zur Längsmittelachse (22) und senkrecht zur Querrichtung (27) verläuft, wobei das thermisch isolierende Bauelement (10) mindestens zwei kraftübertragende Elemente (16, 17) aufweist, die ein Paar (23, 24, 25) bilden und die jeweils einen im Isolierkörper (11) geneigt verlaufenden Abschnitt (20, 21) aufweisen, wobei die beiden geneigt verlaufenden Abschnitte (20, 21) des Paars (23, 24, 25) gegensinnig zueinander geneigt sind,
**dadurch gekennzeichnet, dass** jeder geneigt verlaufende Abschnitt (20, 21) bei Blickrichtung in Hochrichtung (26) mit der Längsmittelachse (22) einen Neigungswinkel (α) einschließt, der mindestens 30° und höchstens 75° beträgt, und dass mindestens zwei derartige Paare (23, 24, 25) von kraftübertragenden Elementen (16, 17) vorgesehen sind.

2. Bauelement nach Anspruch 1,
**dadurch gekennzeichnet, dass** die Unterseite (15) des Isolierkörpers (11) eine Ebene (31) definiert, dass die Querrichtung (27) und die Längsmittelachse (22) parallel zu der Ebene (31) verlaufen und dass die Hochrichtung (26) senkrecht zur Ebene (31) verläuft.

3. Bauelement nach Anspruch 1 oder 2,
**dadurch gekennzeichnet, dass** jeder geneigt verlaufende Abschnitt (20, 21) zu einer Mittelebene (38) des Isolierkörpers (11), die die Längsmittelachse (22) enthält und die parallel zur Querrichtung (27) verläuft, um weniger als 10° geneigt ist.

4. Bauelement nach einem der Ansprüche 1 bis 3,
**dadurch gekennzeichnet, dass** die beiden geneigt verlaufenden Abschnitte (20, 21) der kraftübertragenden Elemente (16, 17) eines Paars (23, 24, 25) maximal 1 cm zueinander beabstandet sind.

5. Bauelement nach einem der Ansprüche 1 bis 4,
**dadurch gekennzeichnet, dass** mindestens ein an einer Längsseite (12, 13) aus dem Isolierkörper (11) ragender Abschnitt eines kraftübertragenden Elements (16, 17) einen Verankerungsabschnitt (18, 19) bildet und dass mindestens ein Verankerungsabschnitt (18, 19) mindestens eines kraftübertragenden Elements (16, 17) eines Paars (23, 24, 25) abgebogen ausgebildet ist, und dass insbesondere beide kraftübertragenden Elemente (16, 17) eines Paars (23, 24, 25) einen abgebogen ausgebildeten Verankerungsabschnitt (18, 19) aufweisen, wobei die beiden abgebogen ausgebildeten Verankerungsabschnitte (18, 19) bei Blickrichtung in Hochrichtung (26) zumindest teilweise in Überdeckung zueinander liegen.

6. Bauelement nach Anspruch 5,
**dadurch gekennzeichnet, dass** der Isolierkörper (11) eine Querebene (51) aufweist, die senkrecht zur Längsmittelachse (22) durch den geometrischen Mittelpunkt (52) des Isolierkörpers (11) verläuft, und dass das freie Ende (33, 34) eines abgebogen ausgebildeten Verankerungsabschnitts (18, 19) und eine auf der gleichen Seite der Querebene (51) angeordnete Außenseite (50, 49) des Verankerungsabschnitts (19, 18) des anderen kraftübertragenden Elements (16, 17) des Paars (23, 24, 25) einen Abstand (f, f) von weniger als 5 cm zueinander aufweisen, insbesondere keinen Abstand zueinander aufweisen, wobei der Abstand (f, f) bei Blickrichtung in Hochrichtung (26) parallel zur Längsmittelachse (22) gemessen ist.

7. Bauelement nach einem der Ansprüche 1 bis 6,
**dadurch gekennzeichnet, dass** der Isolierkörper (11) eine Mittelebene (38) aufweist, die die Längsmittelachse (22) enthält und die parallel zur Querrichtung (27) verläuft, und dass ein Paar (23) von kraftübertragenden Elementen (16, 17) zwischen der Mittelebene (38) und der Oberseite (14) angeordnet ist und das andere Paar (24) von kraftübertragenden Elementen (16, 17) zwischen der Mittelebene (38) und der Unterseite (15) angeordnet ist.

8. Bauelement nach einem der Ansprüche 1 bis 7,
**dadurch gekennzeichnet, dass** der Abstand (e) benachbarter Paare (23, 24, 25) von kraftübertragenden Elementen (16, 17) mit geneigten Abschnitten (20, 21) höchstens dem 4fachen, insbesondere höchstens dem 3fachen des Durchmessers (d) eines der kraftübertragenden Elemente (16, 17) entspricht.

9. Bauelement nach einem der Ansprüche 1 bis 8,
**dadurch gekennzeichnet, dass** zwischen den beiden Paaren (23, 24) kraftübertragender Elemente (23, 24) mindestens ein weiteres kraftübertragendes Element (16, 17, 29) angeordnet ist, dass das mindestens eine weitere kraftübertragende Element (29) im Isolierkörper (11) insbesondere um höchstens 10° zur Querrichtung (27) geneigt verläuft, insbesondere in Querrichtung (27) verläuft, dass insbesondere mindestens zwei weitere kraftübertragende Elemente (29) vorgesehen sind, die außerhalb des Isolierkörpers (11) über einen Verbindungsabschnitt (30) miteinander verbunden sind, und dass insbesondere das mindestens eine weitere kraftübertragende Element mindestens ein Paar (25) von kraftübertragenden Elementen (16, 17) mit geneigten Abschnitten (20, 21) umfasst.

10. Bauelement nach einem der Ansprüche 1 bis 9,
**dadurch gekennzeichnet, dass** der Isolierkörper (11) eine in Hochrichtung (26) gemessene Höhe (h) aufweist und dass der Isolierkörper (11) bezogen auf die Höhe (h) ein an die Unterseite (15) angrenzendes unteres Drittel (39), ein an die Oberseite (15) angrenzendes oberes Drittel (41) sowie ein zwischen dem oberen Drittel (41) und dem unteren Drittel (39) angeordnetes mittleres Drittel (40) aufweist und dass in dem oberen Drittel (41) und dem unteren Drittel (39) alle im Isolierkörper (11) verlaufenden Abschnitte (20, 21) von kraftübertragenden Elementen (16, 17) zumindest über einen Teil ihrer Länge mit der Querrichtung (27) einen Winkel (α) von mindestens 30° einschließen.

11. Bauwerk umfassend ein erstes Gebäudeteil (2), ein zweites Gebäudeteil (3) und eine Trennfuge (4) zwischen dem ersten Gebäudeteil (2) und dem zweiten Gebäudeteil (3), wobei das erste Gebäudeteil (2) und das zweite Gebäudeteil (3) über ein thermisch isolierendes Bauelement (10) nach einem der Ansprüche 1 bis 14 verbunden sind, wobei der Isolierkörper (11) des thermisch isolierenden Bauelements (10) in der Trennfuge (4) angeordnet ist.

12. Bauwerk nach Anspruch 11,
**dadurch gekennzeichnet, dass** das erste Gebäudeteil (2) eine Wand ist, die eine Innenseite (5) und eine Außenseite (6) aufweist, wobei das zweite Gebäudeteil (3) im Inneren des Bauwerks verläuft und wobei der Isolierkörper (11) an der Innenseite (5) des ersten Gebäudeteils (2) angeordnet ist oder wobei das zweite Gebäudeteil (3) an der Außenseite des Bauwerks (1) verläuft und wobei der Isolierkörper (11) an der Außenseite (6) des ersten Gebäudeteils (2) angeordnet ist.

13. Bauwerk nach Anspruch 11 oder 12,
**dadurch gekennzeichnet, dass** die Längsmittelachse (22) des Isolierkörpers (11) in Längsrichtung (7) der Trennfuge (4) verläuft und dass die Hochrichtung (26) des thermisch isolierenden Bauelements (10) insbesondere in vertikaler Richtung (9) ausgerichtet ist.

14. Bauwerk nach einem der Ansprüche 11 bis 13,
**dadurch gekennzeichnet, dass** die Oberseite (14) des Isolierkörpers (11) oberhalb der Unterseite (15) des Isolierkörpers (11) angeordnet ist.

15. Bauwerk nach einem der Ansprüche 11 bis 14,
**dadurch gekennzeichnet, dass** die kraftübertragenden Elemente (16, 17) mit geneigten Abschnitten (20, 21) eines Paars (23, 24, 25) parallel zu einer Oberseite (54) eines der Gebäudeteile (3), insbesondere zur Oberseite (54) des zweiten Gebäudeteils (3), verlaufen.
